# FASCICULE DE BREVET EUROPEEN

(11) **EP 3 528 968 B1**
(45) Date de publication et mention de la délivrance du brevet: **18.11.2020**
(21) Numéro de dépôt: 17784367.9
(22) Date de dépôt: 25.09.2017
(51) Int. Cl.: B07B 1/14, B07B 1/42, B07B 1/46, B07B 13/16, B07B 13/18

(54) **TABLE DE TRI POUR FRUITS À CRIBLE ADAPTATIF**
OBSTSORTIERTISCH MIT ADAPTIVEM SIEB
FRUIT SORTING TABLE WITH ADAPTIVE SCREEN

(30) Priorité: 24.10.2016 FR 1660278
(43) Date de publication de la demande: 28.08.2019
(73) Titulaire: Pellenc, 84120 Pertuis (FR)
(72) Inventeur: GIALIS, Jean-Marc, 84460 Cheval Blanc (FR); NIERO, Remi, 34140 Meze (FR)
(74) Mandataire: Weber, Etienne Nicolas
(86) Numéro de dépôt international: PCT/FR2017/052572
(87) Numéro de publication internationale: WO 2018/078230

(56) Documents cités:
- EP-A2- 2 457 671
- DE-A1- 3 027 651
- US-A- 5 236 093
- US-A- 5 298 119

## Description

### Domaine technique

La présente invention concerne une table de tri pour fruits à crible adaptatif.
Elle concerne plus précisément une table de tri utilisable pour l'élimination de corps étrangers restant mélangés à une récole de fruits ou à une vendange.
Une telle table de tri permet notamment de séparer d'une part des baies de raisin et d'autre part des fouilles, des pétioles ou des débris plus volumineux ou plus allongés que les baies de raisin (feuilles, sarments, pétioles, rafles, ...). Il s'agit de débris susceptibles de se trouver dans une vendange et en particulier d'une vendange ayant subi une opération d'égrappage.
De manière plus générale, l'invention peut être mise en œuvre pour l'élimination de débris susceptibles de se trouver dans une récolte de fruits. et en particulier de petits fruits tels que des groseilles, du cassis, des mûres, des framboises, des olives, des canneberges, des airelles ou encore d'autres baies ou drupes.

### Etat de la technique antérieure

L'état de la technique peut être illustré par les documents suivants :
FR 2 920 278
EP 2 457 671
DE 30 27 651
US 5 236 093
US 5 298 119

Les tables de tri connues, par exemple celle du document FR 2 920 278, comportent une pluralité de rouleaux convoyeurs-trieurs parallèles, agencés selon un plan de tri.
Les rouleaux convoyeurs-trieurs sont régulièrement espacés entre eux et constituent un crible.
Une récolte ou une vendange déversée en une entrée de la table de tri est convoyée en direction d'une extrémité de sortie de la table de tri par une mise en rotation des rouleaux convoyeurs-trieurs.

Lors du convoyage, les fruits ou les baies peuvent traverser des espacements prévus entre les rouleaux convoyeurs-trieurs pour être recueillis sous la table de tri. En revanche, les débris, en particulier des pétioles, des feuilles, des rafles ou de petites branches se trouvant dans la récolte ou la vendange, poursuivent leur convoyage jusqu'à l'extrémité de sortie de la table de tri. Ces débris, de par leur taille, de par leur facteur de forme allongé ou aplati, ou de par leur poids sont, en effet, davantage susceptibles de poursuivre le convoyage parallèlement à la table de tri plutôt que de traverser la table de tri.

Lorsqu'une table de tri est correctement réglée, seuls des débris arrivent à l'extrémité de la table de tri et sont mis au rebut, l'ensemble des fruits ou baies ayant préalablement traversé la table de tri au cours du convoyage.
Lee principaux paramètres de réglage d'une table de tri sont le débit de déversement de fruits sur la table, la vitesse de convoyage, déterminée par la vitesse de rotation des rouleaux convoyeurs-trieurs, et l'espacement entre les rouleaux convoyeurs-trieurs déterminant l'ouverture du crible. Un espacement trop faible entre les rouleaux, une vitesse de rotation trop importante ou un débit de déversement trop élevé font que des fruits arrivent à l'extrémité de sortie de la table et sont mis au rebut avec des débris, inversement un espacement trop grand entre les rouleaux ou une vitesse de rotation trop faible favorisent un passage non souhaité de débris à travers la table de tri, avec les fruits.
La vitesse de rotation des rouleaux convoyeurs-trleura peut être ajustée en contrôlant les moyens moteurs de mise en rotation des rouleaux convoyeurs-trieurs.
L'ouverture du crible, formé par les espacements entre les rouleaux convoyeurs-trieurs, peut être modifiée en ajustant un écartement des axes des rouleaux convoyeurs-trieurs. L'ouverture du crible, c'est-à-dire se capacité de laisser passer les fruits, dépend en effet de l'espacement entre les rouleaux convoyeurs trieurs, Ainsi, le document EP 2 457 671 propose de monter les extrémités des rouleaux convoyeurs-trieurs sur des coulisses perpendiculaires à leur axe.
Le document DE 30 27 651 décrit un dispositif de tri avec une possibilité de réglage de l'ouverture et de l'inclinaison d'un convoyeur à rouleaux selon le préambule de la revendication 1.

Les documents US 5 236 093 et US 5 298 119 décrivent des dispositifs de tri et de calibrage de copeaux de bois.

### Exposé de l'invention

L'invention résulte de l'identification d'un certain nombre de problèmes techniques tenant au réglage de la table de tri. Un premier problème est qu'un réglage optimal de la table de tri ne tient généralement pas compte de la variation de la qualité ou de la quantité de vendange à trier La variation de la qualité s'entend comme une variation de la taille des fruits ou des baies ou encore comme une variation du nombre et du type de débris mêlés aux fruits. A titre d'exemple, lors d'un tri d'une vendange, une variation de la qualité peut tenir au cépage des raisins de la vendange. Elle peut aussi tenir à la parcelle, voire à une portion de parcelle, de provenance des raisins de la vendange à trier. Enfin, la variation de la qualité se constate aussi entre une vendange intègre et une vendange avec des baies écrasées ou altérées.
La variation de la quantité s'entend comme une variation du débit des fruits ou des baies à l'entrée de la table de tri. Elle peut être liée aux variations de quantité de grappes de raisin récoltées mécaniquement par une machine à vendanger. Elle peut aussi être liée aux variations de débit de fruits en provenance d'un dispositif d'alimentation d'une table de tri utilisée en chai.
Une autre difficulté est liée à l'évaluation permanente du bon réglage de la table de tri et de la détection précoce d'un réglage inadéquat En effet, le constat tardif d'une concentration trop élevée de débris dans les fruits triés ou au contraire la présence de fruits dans les débris mis au rebut entraine une perte qualitative et/ou quantitative sur les fruits triés.

La présente invention a ainsi pour but de proposer une table de tri pour fruits qui ne présente pas les difficultés mentionnées ci-dessus.
Un but est en particulier de proposer une table de tri adaptative avec une capacité d'évaluation de l'adéquation des réglages avec la récolte à trier, et une capacité d'ajustage des paramétres de tri, au cours d'une opération de tri, sans interrompre le fonctionnement de la table de tri.

Pour atteindre ces buts, l'invention propose plus précisément une table de tri pour fruits comprenant :
- un convoyeur pour le convoyage d'une récolte de fruits selon un plan de convoyage, entre une zone d'admission et une zone de décharge,
- un crible, s'étendent dans le plan de convoyage entre la zone d'admission, et la zone de décharge, le crible présentant des ouvertures de passage de fruits depuis le plan de convoyage vers une zone de réception de fruits triés située sous le pian de convoyage et,
- un dispositif d'ajustage de la sélectivité de la table de tri,
Conformément à l'invention, la table de tri comprend en outre :
- au moins un dispositif de mesure de l'un parmi une quantité de fruits et un débit de fruits, traversant le crible sur au moins un tronçon de référence du crible, le tronçon de référence étant situé entre la zone d'admission de fruits et la zone de décharge, et à distance de la zone d'admission de fruits.

Le dispositif d'ajustage de la sélectivité de la table de tri permet de modifier un ou plusieurs paramètres de fonctionnement de la table de tri influençant sa sélectivité. En particulier, le dispositif d'ajustage peut être un dispositif agissant sur au moins un paramètre parmi :
- une vitesse de convoyage du convoyeur
- un calibre du crible
- un débit d'alimentation du convoyeur.
- une inclinaison du convoyeur par rapport à l'horizontale.

Comme indiqué dans la partie introductive, les termes "fruit" ou "récotte" s'entendent sans limitation quant à la nature des fruits ou de la récolte et englobent ainsi également une vendange de raisins, ou des raisins égrappés.

Le terme "récolte" est entendu comme un mélange de fruits et de débris non souhaités, mélangés aux fruits au moment de leur collecte. Les débris peuvent comporter des feuillages, de petites branches, des pétioles, des rafles, ou d'autres corps étrangers.

La zone d'admission du convoyeur est une partie du convoyeur sur laquelle est déversée la récolte. Elle est de préférence située à l'entrée du convoyeur. Une trémie ou un autre mécanisme de déversoir peut être prévu au-dessus de la zone d'admission pour approvisionner le convoyeur et pour y répartir la récolte à trier. La zone de décharge de la table de tri est située de préférence en une sortie du convoyeur. Elle se trouve en aval de la zone d'admission par rapport à une direction de convoyage. La zone de décharge reçoit les débris qui n'ont pas traversé la crible de la table de tri, de manière à les éliminer ou à les valoriser séparément.
Le crible s'étend dans le plan de convoyage entre la zone d'admission et la zone de décharge. Ainsi le convoyeur fait passer la récolte au-dessus du crible. La longueur du crible peut être égale ou inférieure à la distance séparant la zone d'admission et la zone de décharge.
Il convient de préciser qu'une partie du convoyeur peut former directement le crible. Ceci est le cas lorsque le convoyeur comprend des rouleaux trieurs destinés à convoyer la récolte. De tels rouleaux trieurs présentent, entre eux des espacements qui constituent les ouvertures du crible.

Les fruits qui traversent les ouvertures du crible sont soustraits de la récoite convoyée selon le plan de convoyage. Ils sont recueillis au-dessous du crible, c'est à dire sous le plan de convoyage.
Le plan de convoyage peut être de préférence un plan sensiblement horizontal Il peut aussi être incliné par rapport à l'horizontale comme Il ressort de la suite de la description.
Le dispositif de mesure de la quantité ou du débit de fruit traversant le crible ne mesure pas la quantité ou le débit total de fruits mais est limité à une partie seulement du crible. Cette partie est désignée par "tronçon de référence".
Des mesures peuvent être effectuées sur plusieurs tronçons de référence se succédant le long du crible selon un axe de convoyage. Chaque tronçon de référence peut dans ce cas, comporter un dispositif de mesure qui lui est propre. Les signaux des différents dispositifs de mesure, ou les signaux des capteurs qu'ils comportent, peuvent alors être combinée pour l'établissement de commandes d'ajustage de le table de tri. En particulier, la mise en œuvre de deux tronçons de référence peut être avantageuse pour un réglage optimal du crible d'une table de tri susceptible de recevoir à la fois des vendanges intègres et des vendages écrasées ou altérées. L'usage de deux tronçons de référence permet de comparer dans ce cas les débits de baies de raisin traversant le crible en début et en fin de table de tri, par exemple.
Dans un souci de simplification, un seul tronçon de référence est mentionné dans la suite de la description, sans toutefois préjuger du nombre de tronçons de référence mis en oeuvre pour la table de tri.

La quantité de fruits ou le débit de fruits traversant le crible sur le tronçon de référence est utilisée pour évaluer la quantité de fruits susceptible d'atteindre la zone de décharge à l'extrémité du convoyeur.
Le tronçon de référence est situé à distance de la zone d'admission du convoyeur. De préférence, il peut être situé le plus près possible de l'extrémité du crible tournée vers la zone de décharge. En effet si une quantité de fruits importante traverse le crible sur son tronçon de référence, et si ce tronçon est proche de l'extrémité du crible, on peut estimer qu'une partie Importante des fruits de la vendange n'a pas été sélectionnée avant le tronçon de référence et risque d'atteindre la zone de décharge.
Inversement, si très peu de fruits ou aucun fruit ne traverse le tronçon de référence du crible, on peut estimer que l'ensemble des fruits a déjà été trié avant d'atteindre le tronçon de référence et que la partie restante du crible risque inutilement de faire passer de manière non souhaitée des débris dans les fruits triés.
La mesure du dispositif de mesure peut porter sur une quantité de fruits absolue traversant le tronçon de référence du crible, par exemple lors du traitement d'un lot de récolte. Toutefois, et de préférence le dispositif peut aussi être configuré pour mesurer un débit ou un flux c'est-à-dire une quantité de fruits traversant le tronçon de référence par unité de temps.

Comme indiqué précédemment, le dispositif d'ajustage de la table de tri est destiné à modifier sa sélectivité.
Il peut agir sur la vitesse de convoyage, sachant qu'une vitesse de convoyage plus élevée augmente la sélectivité du crible, les fruits ayant davantage tendance à rester dans le plan de convoyage et à ne pas traverser le crible lorsqu'ils sont animés d'une vitesse élevée dans le sens de convoyage.

Le dispositif d'ajustage peut encore agir sur le calibre du crible. Le calibre correspond à l'ouverture du crible, c'est à dire sa sélectivités Le calibre est déterminé par la dimension des passages de fruits du crible. Dans le cas particulier d'un crible comprenant des rouleaux convoyeurs-trieurs, le calibre du crible peut être ajusté en modifiant, par exemple, l'espacement entre les rouleaux convoyeurs-trieurs,
Il convient de préciser que la dimension des passages de fruits du crible, n'est pas nécessairement constante ni uniforme le long de la table de tri. Le calibre s'entend ainsi comme une valeur moyenne d'ouverture du crible.
Le dispositif d'ajustage peut encore agir sur la quantité de fruits présents sur le crible, en modifiant un débit d'alimentation du convoyeur. Ce débit peut être modifié, par exemple en modifiant l'ouverture ou la pente d'une trémie de déversement de la récolte sur le zone d'admission du convoyeur, en modifiant la vitesse d'avancement de la machine de récolte.
Enfin le dispositif d'ajustage peut agir sur une inclinaison du convoyeur et donc du crible par rapport à l'horizontale dans la direction de convoyage. Une faible inclinaison du crible par rapport à l'horizontale, voire une inclinaison négative en orientant vers le haut la zone de décharge, a tendance à réduire sa sélectivité tandis qu'une inclinaison plus forte a tendance à augmenter la sélectivité du crible, les forces de gravité accélérant alors la vitesse des fruits.

Dans une réalisation très sommaire de l'invention la mesure effectuée par le dispositif de mesure sur le tronçon de référence peut être affichée et peut être mise à profit par un utilisateur pour actionner le dispositif d'ajustage.

Toutefois, et selon une caractéristique particulièrement avantageuse, le dispositif d'ajustage peut être asservi au dispositif de mesure, pour un ajustement automatique. Ainsi, le dispositif d'ajustage peut être configuré pour ajuster en temps réel le réglage de la table de tri en fonction de la quantité de fruits traversant le crible sur le tronçon de référence, et garantir ainsi un réglage optimal tenant compte notamment des variations de la qualité de la récolte traitée, L'asservissement est décrit de manière plus détaillée dans la suite du texte.

Le dispositif de mesure de la quantité ou du débit de fruits traversant le tronçon de référence du crible peut être un dispositif de mesure d'une valeur instantanée, ou, de préférence, un dispositif de mesure intégrateur effectuant une mesure sur une certaine durée de temps. L'utlisation d'un dispositif de mesure intégrateur permet de lisser les mesures et évite de régler la table de tri en tenant compte de valeurs instantanées anormales.

Selon une réalisation possible du dispositif de mesure, celui-ci peut comporter au moins une barrière optique disposée sur un passage de fruits ménagé sous le tronçon de référence du crible, et un totalisateur d'ouverture de la barrière optique. On considère que la barrière optique est disposée sur un passage de fruits connecté au tronçon de référence lorsque les fruits traversant la partie du crible correspondant au tronçon de référence sont amenés à passer devant la barrière optique avant d'atteindre la zone de réception des fruits triés.
La barrière optique peut comporter un ou plusieurs faisceaux lumineux qui sont interrompus par le passage des fruits, ou de débris traversant le crible, provenant du tronçon de référence du crible. Le nombre et le diamètre des faisceaux lumineux sont de préférence adaptés à la taille des fruits de manière à éviter une ouverture intempestive de la barrière dans le cas d'un passage devant la barrière optique d'objets significativement plus petits que les fruits, par exemple, des pépins ou de petite débris.

Le totalisateur d'ouverture associé à la barrière optique peut être un compteur d'un nombre d'ouvertures par unité de temps. Le totalisateur compte ainsi le nombre d'ouvertures de la barrière optique par unité de temps et délivre un signal de mesure représentatif du nombre de fruits passés à travers le tronçon de référence du crible par unité de temps,
L'utilisation d'un compteur du nombre d'ouvertures est adapté lorsque le flux de fruits traversant le tronçon de référence du crible est relativement faible. Lorsque le flux devient plus important, une situation peut se produire où le faisceau lumineux de la barrière optique reste interrompu pendant une certaine durée de temps et que pendant cette durée, plusieurs fruits passent devant la barrière. Dans ce cas, le totalisateur d'ouverture peut de préférence être configuré pour établir un rapport entre une durée de temps d'ouverture de la barrière optique et une durée de référence. Par exemple, le totalisateur d'ouverture peut être configuré pour établir un rapport entre une durée de temps d'ouverture de la barrière optique et une durée de temps de fermeture de la barrière optique.
Les temps d'ouverture, respectivement de fermeture, de la barrière optique sont compris comme des temps lors desquels le faisceau est interrompu, respectivement ininterrompu.

Le totalisateur d'ouverture peut encore combiner les deux modes de comptage.

Selon un mode de mise en œuvre plus sophistiqué, le dispositif de mesure de la quantité ou du débit de fruits traversant le tronçon de référence du crible peut encore comporter une caméra et un système de traitement d'image associé à la caméra. La caméra et le système de traitement d'image peuvent être configurés pour établir un nombre et une taille des objets traversant le tronçon de référence du crible. Dans ce cas le traitement de l'image fournit directement une estimation du débit de fruits dans le tronçon de référence du crible et permet de discriminer, si nécessaire, les fruits des débris traversant accidentellement le crible.

Selon une autre possibilité de réalisation du dispositif de mesure associé au tronçon de référence du crible, celui-ci peut comporter un déflecteur disposé dans une chute de fruits entre le tronçon de référence du crible et la zone de réception de fruits triés, et un totalisateur d'impacts sur le déflecteur. Le déflecteur est, par exemple, une tôle sur laquelle tombent les fruits qui traversent le tronçon de référence du crible, et le totalisateur d'impacts peut comporter un accéléromètre solidaire du déflecteur. L'accélérométre peut, dans ce cas, être calibré de préférence pour comptabiliser des impacts de fruits et non d'objets plus petits comme des pépins de fruit.
Le comptage des impacts tout comme le comptage de l'ouverture d'une barrière optique est mieux adapté au comptage d'un flux discret de fruits que pour l'évaluation d'un flux continu. Il est ainsi réservé de préférence à un tronçon de référence de petite longueur.

Pour une mesure à la fois d'un flux discret et continu, le dispositif de mesure associé au tronçon de référence peut encore comporter un déflecteur monté pivotant dans une chute de fruits entre le tronçon de référence du crible et la zone de réception de fruits triés. Le déflecteur pivotant est associé à un ressort de rappel du déflecteur dans une position de repos, et un capteur de déflexion angulaire du déflecteur par rapport à la position de repos. Le capteur peut être un capteur optique ou un capteur à potentiomètre, par exemple.
Dans ce cas l'importance de la déflexion angulaire du déflecteur, dépend du nombre de fruits qui atteint le déflecteur par unité de temps et donne une mesure du flux de fruits traversant le tronçon de référence du crible.

Le dispositif de mesure peut encore comporter un réceptacle de fruits disposé en aval du tronçon de référence du crible dans la zone de réception de fruits triés, et un totalisateur de masse de fruits dans le réceptacle. Le totalisateur de masse peut être une jauge de contrainte mesurant la masse ou l'accroissement de la masse de fruits dans le réceptacle. Le réceptacle peut comporter un système de vidage automatique de son contenu au sein de la masse des fruits triés.

Comme mentionné précédemment, l'ajustage de la table de tri peut avoir lieu en agissant sur un ou plusieurs paramètres. L'un de ces paramètres peut être notamment la vitesse de convoyage. Un convoyage lent favorise le passage des fruits à travers les ouvertures du crible avant qu'ils n'atteignent la zone de décharge, inversement, un convoyage rapide favorise l'avancée des fruits dans le plan de convoyage plutôt que leur traversée du crible, ce qui tend ainsi à augmenter la sélectivité du crible.

Ainsi lorsque le dispositif d'ajustage agit sur la vitesse de convoyage, il peut comporter un variateur agissant sur un organe moteur. Il peut s'agir de l'un parmi :
- un variateur d'une alimentation électrique d'un moteur électrique d'entrainent du convoyeur,
- un variateur de débit d'huile traversant un moteur hydraulique d'entrainement du convoyeur
- un variateur d'un débit de carburant alimentant un moteur thermique d'entrainement du convoyeur et
- un variateur de rapport de transmission d'une transmission d'entrainement du convoyeur.
Les moteurs d'entrainement du convoyeur mentionnés ci-dessus sont ceux fournissant l'énergie mécanique pour le convoyage de la récolte de la zone d'admission vers la zone de décharge. Lorsque le convoyeur est un convoyeur à godets ou à bras, faisant passer au-dessus du crible des godets contenant la récolte ou des bras poussant la récolte, les moteurs entrainent le défilement des godets ou des bras.
Le convoyeur peut aussi être un convoyeur à rouleaux. Il peut notamment comporter des rouleaux trieurs formant le crible, de la manière déjà évoquée. Dans ce cas, les moteurs ou la transmission, évoqués ci-dessus, sont prévus pour la mise en rotation des rouleaux et/ou des rouleaux trieurs. Une rotation plus ou moins rapide des rouleaux provoque un convoyage plus ou moins rapide de la récolte le long de la table de tri.

Comme indiqué précédemment le dispositif d'ajustage de la table de tri peut être asservi à la mesure de la quantité ou du débit des fruits traversant le tronçon de référence du crible. Il peut en particulier être asservi :
- pour diminuer la vitesse de convoyage et/ou augmenter le calibre du crible, et/ou diminuer l'inclinaison du convoyeur, et/ou augmenter le débit d'alimentation du convoyeur lorsque l'un de la quantité de fruits et du débit de fruits traversant le tronçon de référence du crible est inférieur à une consigne basse, et
- pour augmenter la vitesse de convoyage et/ou diminuer le calibre du crible, et/ou augmenter l'inclinaison du convoyeur, et/ou diminuer le débit d'alimentation du convoyeur, lorsque l'un de la quantité de fruits et du débit de fruits traversant le tronçon de référence du crible excède une consigne haute.

Les consignes hautes et basses peuvent être fixées expérimentalement lors d'une phase de calibrage en fonction notamment de l'emplacement et de la longueur du tronçon de référence du crible, de manière qu'un nombre de fruits le plus faible possible, mais non nul, atteigne la zone de décharge de la table de tri.

Le tronçon de référence, peut présenter de préférence une longueur selon un axe de convoyage comprise entre un centième et un quart d'une longueur totale du crible. Dans le cas où plusieurs tronçons de référence sont prévus la longueur du tronçon de référence est comprise comme la longueur cumulée des différents tronçons de référence.
Par ailleurs, le tronçon de référence peut être situé, de préférence à une distance d'une entrée du crible comprise entre 75% et 90% d'une longueur totale du crible. L'entrée du crible est comprise comme son extrémité tournée vers la zone d'admission de la table de tri.
Comme l'ajustage de la table de tri vise un fonctionnement dans lequel un nombre limité de fruits atteignent la zone de décharge tout en utilisant une longueur maximum du crible, la précision de la mesure est d'autant meilleure que le tronçon est proche de l'extrémité du crible.

D'autres caractéristiques et avantages de l'invention ressortent de la description qui suit, en référence aux figures des dessins. Cette description est donnée à titre purement illustratif et non limitatif.

### Brève description des figures

La figure 1 est une coupe longitudinale d'une table de tri conforme à l'invention
La figure 2 est une perspective d'un convoyeur et d'un crible d'une table de tri conforme à l'invention.
La figure 3 est une vue en plan d'un rouleau convoyeur-trieur et d'un dispositif de mesure de la table de tri de la figure 1.
La figure 4 est une coupe longitudinale d'une autre table de tri conforme à l'invention avec un autre type de dispositif de mesure,
La figure 5 est une coupe longitudinale d'une autre table de tri conforme à l'invention avec un autre type de dispositif de mesure.
La figure 6 est une coupe longitudinale d'une autre table de tri conforme à l'invention avec encore un autre type de dispositif de mesure.

Les différentes figures sont représentées en échelle libre.

### Description détaillée de modes de mise en œuvre de l'invention

Dans la description qui suit, des parties identiques, similaires ou équivalentes des différentes figures sont repérées avec les mêmes signes de référence de manière à faciliter le report d'une figure à l'autre.

La figure 1 montre une table de tri 10 conforme à l'invention.
Elle comprend un convoyeur à rouleaux 12 s'étendant depuis une zone d'admission 14 jusqu'à une zone de décharge 16 selon un plan de convoyage 18, Le plan de convoyage se trouve dans une position sensiblement horizontale. Toutefois la table de tri, et donc son plan de convoyage peuvent être inclinés par rapport à l'horizontale par un mécanisme à vérin 20.

Une trémie 22 à débit variable, est disposée au-dessus de la zone d'admission 14 pour y déverser une récolte. Dans le cas de la figure 1, il s'agit d'une vendange comprenant à la fois des baies de raisin 24 et des débris 26, tels que des feuilles, des pétioles ou des rafles à éliminer.

Le convoyeur à rouleaux 12 comprend une première série de rouleaux convoyeurs 28, sensiblement jointifs disposés dans la plan de convoyage 18 et perpendiculairement à un axe de convoyage indiqué par une flèche C. La flèche C indique également une direction de convoyage de la zone d'admission 14 vers la zone de décharge 18. A la suite de la première série de rouleaux convoyeurs 28 se trouve une deuxième série de rouleaux qui sont des rouleaux convoyeurs trieurs 30. On entend par rouleaux convoyeurs trieurs des rouleaux entre lesquels sont ménagés des espacements propres à laisser passer sélectivement des fruits, ou des débris de taille similaire ou inférieure aux fruits. Les rouleaux convoyeurs trieurs 30 sont également disposés dans le plan de convoyage 18, perpendiculairement à l'axe de convoyage C, à la suite des rouleaux convoyeurs 28.

En raison des espacements ménagés entre les rouleaux convoyeurs trieurs successifs, ceux-ci constituent un crible 32.
Dans l'exemple de la figure 1, le crible 32 s'étend dans le prolongement des rouleaux de convoyage 28 jusqu'à l'extrémité de décharge 16 de la table de tri 10. Le crible présente un calibre dépendant essentiellement des espacements, ou ouvertures de passage, ménagés entre les rouleaux convoyeurs trieurs 30. Le calibre du crible peut être ajusté, notamment par un dispositif à coulisses 34 permettant de modifier la distance entre les rouleaux convoyeurs trieurs. Le dispositif à coulisses 34 est représenté symboliquement sur la figure 1.

Les rouleaux convoyeurs 28, tout comme les rouleaux convoyeurs-trieurs 30 sont entrainés en rotation par un moteur électrique 36 représenté symboliquement. L'ensemble des rouleaux est mis en rotation dans le même sens, en l'occurrence le sens horaire dans le cas de la figure 1 pour faire avancer la vendange depuis la zone d'admission 14 vers la zone de décharge 16, parallèlement à l'axe de convoyage C.
Au fur et à mesure de ce convoyage, lorsque la vendange passe au-dessus du crible 32, les baies de raisin 24 en contact avec le crible ou proches du crible traversent le crible pour atteindre une zone 40 de réception fruits triés sous le crible 32 et sous le plan de convoyage 18. Un collecteur de fruits triés, non représenté, peut être disposé dans cette zone. Ainsi le nombre de baies de raisin 24 restant sur la table de tri diminue au fur et à mesure du convoyage selon l'axe de convoyage C.
La table de tri de la figure 1 est représentée dans une configuration optimale dans laquelle plus aucun fruit, ou quasiment plus aucun fruit ne reste sur la table de tri à l'extrémité du crible 32 et à l'approche de la zone de décharge 16. Ainsi seuls les débris 26 restent sur la table de tri et sont déversés dans la zone de décharge pour une mise au rebut
Le crible 32 de la table de tri de la figure 1 comprend un tronçon de référence 42 constitué ici par deux rouleaux convoyeurs-trieurs de référence. Le tronçon de référence 42 est disposé au voisinage de l'extrémité du crible tournée vers la zone de décharge 16. Il est associé à un dispositif de mesure 50 destiné à mesurer une quantité ou un débit de fruits, ici de bales de raisin 24, traversant le crible sur le tronçon de référence. Dans l'exemple particulier de la figure 1, le dispositif de mesure 50 détermine la quantité de fruits ou le débit de fruits traversant le crible entre les deux rouleaux convoyeurs-trieurs du tronçon de référence 42.
Le dispositif de mesure 50 délivre un signal de mesure à destination d'un dispositif d'ajustage 52 agissant sur différents paramètres de la table de tri. Il s'agit, par exemple d'un capteur optique mesurant les occultations par les bales de raisins, ou éventuellement les débris, traversant la table de tri au niveau de du tronçon de référence 42. Le dispositif d'ajustage 52 agit en particulier sur l'alimentation du moteur électrique 36 pour faire varier la vitesse de rotation des rouleaux 28, 30 et donc la vitesse de convoyage. Il agit aussi sur le mécanisme à vérin 20 destiné à incliner la table de tri. Il agit enfin sur le dispositif à coulisses 34 destiné à régler l'ouverture et donc le calibre du crible 32 de la table de tri. Dans le cas où la table de tri est embarquée sur une machine à vendanger, le dispositif d'ajustage peut aussi agir sur la vitesse de la machine de récolte pour ajuster le débit de vendange arrivant dans la zone d'admission de la table de tri. De façon générale, le dispositif d'ajustage peut envoyer un signal au système d'alimentation en vendange de la table de tri pour faire varier le débit de vendange arrivant dans la zone d'admission de la table de tri.

La figure 2 est une perspective d'un convoyeur 12 d'une table de tri conforme à l'invention.
Tout comme le convoyeur de la figure 1, le convoyeur 12 de la figure 2 s'étend d'une zone d'admission 14 à une zone de décharge 16. Le convoyeur est formé d'une pluralité de rouleaux 28, 30.
Dans la zone d'admission se trouvent quatre rouleaux convoyeurs 28. Ces rouleaux sont quasiment jointifs. Ils servent à répartir la récolte et provoquer son convoyage selon l'axe de convoyage C, perpendiculaire aux rouleaux, lorsqu'ils sont mis en rotation. Ils servent aussi à évacuer entre les rouleaux les jus et les très petits débris tels que les pépins.
Les rouleaux convoyeurs 28 sont suivis d'une pluralité de rouleaux convoyeurs trieurs 30 également susceptibles d'être mis en rotation, de concert avec les rouleaux convoyeurs 28, pour le convoyage de la récolte. Chaque rouleau convoyeur présente une alternance régulière de tronçons trieurs 60 et de collerettes annulaires 62. Les collerettes annulaires présentent un diamètre supérieur aux tronçons trieurs et se chevauchent légèrement d'un rouleau convoyeur-trieur au suivant.
Les tronçons trieurs 60, des rouleaux convoyeurs successifs, qui sont en regard, ne se touchent pas. Ils présentent entre eux des espacements ou ouvertures 66. Les espacements 66 sont ainsi délimités par les tronçons trieurs perpendiculairement à l'axe de convoyage C et sont délimités par les collerettes annulaires parallèlement à l'axe de convoyage C. Grâce aux espacements 66 les rouleaux convoyeurs trieurs 30 constituent un crible 32.

Une partie du crible, au voisinage de la zone de décharge 16 constitue le tronçon de référence 42 du crible.

La figure 3 est une vue en plan, parallèlement à son axe et dans un plan perpendiculaire à l'axe de convoyage C des figures 1 et 2, d'un rouleau convoyeur-trieur 30 pris dans le tronçon de référence du crible.
On peut observer en l'une des extrémités du rouleau convoyeur trieur un mécanisme de transmission 64, relié au moteur électrique 36, représenté symboliquement. Le mécanisme de transmission 64 permet de communiquer au rouleau convoyeur-trieur 30 un mouvement de rotation pour le convoyage de la vendange.

La vendange convoyée comprend des baies de raisin 24 et des débris 26 se trouvent sur le rouleau, en contact avec les tronçons trieurs 60 et les collerettes annulaires 62.
La figure 3 montre également le dispositif de mesure 50, qui comprend ici une barrière optique 70 formée par un émetteur 72 et un récepteur 74 d'un faisceau lumineux. Le récepteur 74 forme un totalisateur d'ouverture. Le faisceau lumineux de la barrière optique s'étend parallèlement au rouleau convoyeur trieur 30 sous les espacements 66 qui séparent les tronçons trieurs 60 de ceux du rouleau convoyeur-trieur suivant, non représenté.
Les baies de raisin, qui traversent le tronçon de référence 42 du crible 32, provoquent ainsi des ouvertures de la barrière optique 70, dans leur chute vers la zone de réception 40 de fruits triés.

Le dispositif de mesure 50, et en particulier le totalisateur d'ouverture, délivre un signal comptant le nombre d'ouvertures ou la durée relative des ouvertures de la barrière optique 70. Ce signal est dirigé vers le dispositif d'ajustage 52 déjà mentionné en relation avec la figure 1.

En complément, ou même en remplacement, de la barrière optique, le dispositif de mesure peut comporter une caméra 76 associée à un système de traitement d'image 78, par exemple un système à commande logicielle, pour délivrer un signal représentatif d'un flux de fruits à travers le tronçon de référence 42 du crible 32.

La figure 4 est une coupe longitudinale comparable à la figure 1 et montre une autre possibilité de réalisation du dispositif de mesure 50.
Le crible 32 de la figure 4 présente un tronçon de référence 42 formé de trois rouleaux convoyeurs trieurs 30.
Un dispositif de mesure 50 est associé au tronçon de référence 42. Le dispositif de mesure comportent un déflecteur 80, par exemple une plaque métallique, montée sous le tronçon de référence 42 du crible 32 de manière à être percuté par les bales de raisin 24 qui traversent le tronçon de référence 42 du crible 32, lors de leur chute vers la zone de réception 40 de fruits triés. Le déflecteur 80 est associé à des totalisateurs d'impacts 82. Les totalisateurs d'impacts peuvent être des dispositifs optiques ou mécaniques, par exemple des accéléromètres, fournissant un signal de mesure pour le dispositif d'ajustage 52. Les totalisateurs d'impact peuvent être calibrés pour être sensible à la chute des baies de raisin triées et non pas à de simples pépins, par exemple.

La figure 5 montre une variante du dispositif de la figure 4 dans laquelle le tronçon de référence s'étend sur 4 rouleaux convoyeurs trieurs consécutifs. La dispositif de mesure 50 comporte également un déflecteur 80. Chaque déflecteur 80 est monté pivotant dans la chute de fruits sous le tronçon de référence 42 du crible 32.
Le déflecteur 80 est chargé par un ressort de rappel 86 qui le ramène dans une position de repos. La chute des baies de raisin 24 passant par le tronçon de référence 42 du crible 32 et atteignant le déflecteur 80 ont tendance à faire pivoter le déflecteur hors de sa position de repos. L'angle de pivotement varie avec le flux des baies de raisin traversant les tronçons de référence, un capteur de déflexion angulaire 88, par exemple un capteur à potentiomètre ou un capteur angulaire optique, mesure l'angle de déflexion du déflecteur et délivre un signal représentatif du flux de baies à destination du dispositif d'ajustage 52. En effet, dans ce mode de réalisation la déflexion angulaire du déflecteur 80, par rapport a sa position de repos est proportionnelle au flux des baies, ou pour le moins représentatif d'un flux de baies atteignant le déflecteur, et donc du flux de baies traversant le tronçon de référence 42 du crible.

La figure 6 est une coupe longitudinale d'une table de tri comparable à celle de la figure 1 et illustre encore une autre possibilité de réalisation du dispositif 50 de mesure du flux de baies à travers un tronçon de référence 42 du crible 32.

Le dispositif de mesure du flux de baies de la figure 6 comprend un réceptacle 90 disposé dans la zone 40 de réception de fruits triés. Le réceptacle 90 présente une ouverture 92 ajustée à la dimension du tronçon de référence 42 du crible 32, et disposée sous le tronçon de référence, Ainsi les baies 24 traversant le crible 32 à travers le tronçon de référence 42 sont recueillies dans le réceptacle 90.
Le réceptacle 90 est associé à un ou plusieurs capteurs de contrainte 94, et constitue ainsi une balance ou un totalisateur de masse permettant de mesurer une masse de baies recueillies.
Le capteur de contrainte peut délivrer un signal de masse, d'accroissement de masse, ou d'accroissement de masse par unité de temps, représentatif du flux de baies traversant le tronçon de référence 42 du crible. Ce signal est fourni au dispositif d'ajustage 52, de manière à contrôler les paramètres de la table de tri. En effet, comme exposé précédemment il est possible d'ajuster la vitesse de convoyage, le débit d'admission, la pente de la table de tri et le calibre du crible de manière à obtenir un flux cible de baies à travers le tronçon de référence. Ce flux cible est tel que le nombre de baies arrivant à la zone de décharge 16 est quasiment nul.

## Revendications

1. Table de tri (10) pour fruits comprenant :
- un convoyeur (12) pour le convoyage d'une récolte de fruits selon un plan de convoyage (18), entre une zone d'admission (14) et une zone de décharge (16),
- un crible (32), s'étendant dans le plan de convoyage entre la zone d'admission (14), et la zone de décharge (16), le crible (32) présentant des ouvertures (66) de passage de fruits depuis le plan de convoyage vers une zone (40) de réception de fruits triés située sous le plan de convoyage, et
- un dispositif d'ajustage (52) de la sélectivité de la table de tri,
**caractérisée par** :
- au moins un dispositif de mesure (50) de l'un parmi une quantité de fruits et un débit de fruits, traversant le crible (32) sur au moins un tronçon de référence (42) du crible, le tronçon de référence (42) étant situé entre la zone d'admission de fruits (14) et la zone de décharge (16), et à distance de la zone d'admission de fruits.

2. Table de tri selon la revendication 1, dans lequel le dispositif d'ajustage (52) de la sélectivité de la table de tri est un dispositif agissant sur au moins un paramètre parmi :
• une vitesse de convoyage du convoyeur
• un calibre du crible
• un débit d'alimentation du convoyeur,
• une inclinaison du convoyeur par rapport à l'horizontale.

3. Table de tri selon l'une des revendications 1 ou 2, dans laquelle le dispositif d'ajustage (52) est asservi au dispositif de mesure (50).

4. Table de tri selon l'une des revendications précédentes, dans laquelle le dispositif de mesure (50) est un dispositif de mesure intégrateur.

5. Table de tri selon l'une des revendications précédentes, dans laquelle le dispositif de mesure comprend au moins une barrière optique (70), et un totalisateur d'ouverture (74) de la barrière optique.

6. Table de tri selon la revendication 5, dans laquelle le totalisateur d'ouverture est un totalisateur d'un nombre d'ouvertures par unité de temps.

7. Table de tri selon la revendication 5, dans laquelle le totalisateur d'ouverture est configuré pour établir un rapport entre une durée de temps d'ouverture de la barrière optique et une durée de référence.

8. Table de tri selon la revendication 5, dans laquelle le totalisateur d'ouverture est configuré pour établir un rapport entre une durée de temps d'ouverture de la barrière optique et une durée de temps de fermeture de la barrière optique.

9. Table de tri selon l'une des revendications 1 à 3, dans laquelle le dispositif de mesure comprend une caméra (76) et un système de traitement d'image (78) associé à la caméra.

10. Table de tri selon l'une des revendications 1 à 4, dans laquelle le dispositif de mesure comprend un déflecteur (80) disposé dans une chute de fruits entre le tronçon de référence (42) du crible et la zone (40) de réception de fruits triés, et un totalisateur d'impacts (82) sur le déflecteur (80).

11. Table de tri selon l'une des revendications 1 à 4, dans laquelle le dispositif de mesure comprend un déflecteur (80) monté pivotant dans une chute de fruits entre le tronçon de référence (42) du crible et la zone de réception de fruits triés, un ressort de rappel (86) du déflecteur dans une position de repos, et un capteur (88) de déflexion angulaire du déflecteur par rapport à la position de repos.

12. Table de tri selon l'une des revendications 1 à 4, dans laquelle le dispositif de mesure comprend un réceptacle de fruits (90), et un totalisateur (94) de masse de fruits dans le réceptacle.

13. Table de tri selon l'une quelconque dee revendications précédentes, dans laquelle le dispositif d'ajustage (52) agit sur la vitesse de convoyage et dans laquelle le dispositif d'ajustage comprend l'un parmi :
• un variateur d'une alimentation électrique d'un moteur électrique d'entrainent du convoyeur,
• un variateur de débit d'huile traversant un moteur hydraulique d'entrainement du convoyeur
• un variateur d'un débit de carburant alimentant un moteur thermique d'entrainement du convoyeur et
• un variateur de rapport de transmission d'une transmission d'entrainement du convoyeur.

14. Table de tri selon l'une quelconque des revendications précédentes, dans laquelle le convoyeur (12) est un convoyeur à rouleaux (28,30).

15. Table de tri selon la revendication 14, dans laquelle le convoyeur à rouleaux comprend des rouleaux convoyeurs-trieurs (30) formant le crible (32).

16. Table de tri selon la revendication 15, dans laquelle le dispositif d'ajustage comprend (50) une coulisse (34) de réglage d'une distance entre les rouleaux trieurs.

17. Table de tri selon la revendication 3, dans laquelle le dispositif d'ajustage (50) est asservi :
- pour diminuer la vitesse de convoyage et/ou augmenter le calibre du crible, et ou diminuer l'inclinaison du convoyeur et/ou augmenter le débit d'alimentation du convoyeur lorsque run de la quantité de fruits et du débit de fruits traversant le tronçon de référence du crible est inférieur à une consigne basse, et
- pour augmenter la vitesse de convoyage et/ou diminuer le calibre du crible, et/ou augmenter l'inclinaison du convoyeur, et/ou diminuer le débit d'alimentation du convoyeur, lorsque l'un de la quantité de fruits et du débit de fruits traversant le tronçon de référence du crible excède une consigne haute.

18. Table de tri selon l'une quelconque des revendications précédentes, dans laquelle le tronçon de référence (42) du crible (32) présente une longueur selon un axe de convoyage (C) comprise entre un centième et un quart d'une longueur totale du crible (32).

19. Table de tri selon l'une quelconque des revendications précédentes, dans laquelle le tronçon de référence (42) est situé à une distance d'une entrée du crible comprise entre 75% et 90% d'une longueur totale du crible (32).

## Patentansprüche

1. Obstsortiertisch (10), umfassend:
- ein Förderband (12) zum Fördern einer Obsternte entlang einer Förderebene (18), zwischen einer Einlasszone (14) und einer Auslasszone (16),
- ein Sieb (32), das sich auf der Förderebene zwischen der Einlasszone (14) und der Auslasszone (16) erstreckt, wobei das Sieb (32) Öffnungen (66) zum Durchgang von Obst von der Förderebene in eine Zone (40) zur Aufnahme von sortiertem Obst aufweist, die sich unter der Förderebene befindet, und
- eine Einstellvorrichtung (52) für die Selektivität des Sortiertischs,
**gekennzeichnet durch**:
- mindestens eine Messvorrichtung (50) für eines von einer Menge an Obst und einem Durchsatz von Obst, das das Sieb (32) auf mindestens einem Referenzabschnitt (42) des Siebs überquert, wobei sich der Referenzabschnitt (42) zwischen der Einlasszone (14) von Obst und der Auslasszone (16) und in einem Abstand von der Einlasszone von Obst befindet.

2. Sortiertisch nach Anspruch 1, wobei es sich bei der Einstellvorrichtung (52) für die Selektivität des Sortiertischs um eine Vorrichtung handelt, die auf mindestens einen der folgenden Parameter einwirkt:
• eine Fördergeschwindigkeit des Förderbands
• eine Größe des Siebs
• eine Zufuhrmenge des Förderbands,
• eine Neigung des Förderbands in Bezug auf die Horizontale.

3. Sortiertisch nach einem der Ansprüche 1 oder 2, wobei die Einstellvorrichtung (52) von der Messvorrichtung (50) gesteuert wird.

4. Sortiertisch nach einem der vorhergehenden Ansprüche, wobei die Messvorrichtung (50) eine integrierende Messvorrichtung ist.

5. Sortiertisch nach einem der vorhergehenden Ansprüche, wobei die Messvorrichtung mindestens eine Lichtschranke (70) und einen Öffnungszähler (74) der Lichtschranke umfasst.

6. Sortiertisch nach Anspruch 5, wobei der Öffnungszähler ein Zähler einer Anzahl von Öffnungen pro Zeiteinheit ist.

7. Sortiertisch nach Anspruch 5, wobei der Öffnungszähler konfiguriert ist, um ein Verhältnis zwischen einer Dauer der Öffnung der Lichtschranke und einer Referenzdauer herzustellen.

8. Sortiertisch nach Anspruch 5, wobei der Öffnungszähler konfiguriert ist, um ein Verhältnis zwischen einer Dauer der Öffnung der Lichtschranke und einer Dauer der Schließung der Lichtschranke herzustellen.

9. Sortiertisch nach einem der Ansprüche 1 bis 3, wobei die Messvorrichtung eine Kamera (76) und ein Bildverarbeitungssystem (78) umfasst, das mit der Kamera verknüpft ist.

10. Sortiertisch nach einem der Ansprüche 1 bis 4, wobei die Messvorrichtung einen Deflektor (80), der in einer Obstrutsche zwischen dem Referenzabschnitt (42) des Siebs und der Zone (40) zur Aufnahme von sortiertem Obst angeordnet ist, und einen Aufprallzähler (82) auf dem Deflektor (80) umfasst.

11. Sortiertisch nach einem der Ansprüche 1 bis 4, wobei die Messvorrichtung einen Deflektor (80), der schwenkbar in einer Obstrutsche zwischen dem Referenzabschnitt (42) des Siebs und der Zone zur Aufnahme von sortiertem Obst montiert ist, eine Rückholfeder (86) des Deflektors in eine Ruheposition und einen Sensor (88) der Winkelablenkung des Deflektors in Bezug auf die Ruheposition umfasst.

12. Sortiertisch nach einem der Ansprüche 1 bis 4, wobei die Messvorrichtung einen Obstbehälter (90) und einen Zähler (94) der Obstmasse in dem Behälter umfasst.

13. Sortiertisch nach einem der vorhergehenden Ansprüche, wobei die Einstellvorrichtung (52) auf die Fördergeschwindigkeit einwirkt und wobei die Einstellvorrichtung einen der Folgenden umfasst:
• einen Variator einer Stromversorgung eines Elektromotors, der das Förderband antreibt,
• einen Variator des Öldurchflusses, der einen Hydraulikmotor zum Antrieb des Förderbands durchquert,
• einen Variator eines Kraftstoffdurchflusses, der einen Verbrennungsmotor zum Antrieb des Förderbands versorgt und
• einen Variator des Übersetzungsverhältnisses eines Getriebes zum Antrieb des Förderbands.

14. Sortiertisch nach einem der vorhergehenden Ansprüche, wobei das Förderband (12) ein Rollenförderer (28, 30) ist.

15. Sortiertisch nach Anspruch 14, wobei der Rollenförderer Förder-/Sortierrollen (30) umfasst, die das Sieb (32) bilden.

16. Sortiertisch nach Anspruch 15, wobei die Einstellvorrichtung (50) einen Schieber (34) zum Regeln eines Abstands zwischen den Sortierrollen umfasst.

17. Sortiertisch nach Anspruch 3, wobei die Einstellvorrichtung (50) gesteuert wird:
- um die Fördergeschwindigkeit zu verringern und/oder die Größe des Siebs zu vergrößern, und/oder die Neigung des Förderbands zu verringern und/oder die Zufuhrmenge des Förderbands zu vergrößern, wenn eines von der Menge an Obst und des Durchsatzes von Obst, das den Referenzabschnitt des Siebs überquert, kleiner als ein niedrigster Sollwert ist, und
- um die Fördergeschwindigkeit zu erhöhen und/oder die Größe des Siebs zu verringern, und/oder die Neigung des Förderbands zu vergrößern, und/oder die Zufuhrmenge des Förderbands zu verringern, wenn eines von der Menge an Obst und des Durchsatzes von Obst, das den Referenzabschnitt des Siebs überquert, einen obersten Sollwert übersteigt.

18. Sortiertisch nach einem der vorhergehenden Ansprüche, wobei der Referenzabschnitt (42) des Siebs (32) eine Länge entlang einer Förderachse (C) aufweist, die zwischen einem Hundertstel und einem Viertel einer Gesamtlänge des Siebs (32) liegt.

19. Sortiertisch nach einem der vorhergehenden Ansprüche, wobei sich der Referenzabschnitt (42) in einem Abstand von einem Eingang des Siebs befindet, der zwischen 75 % und 90 % einer Gesamtlänge des Siebs (32) liegt.

## Claims

1. A sorting table (10) for fruit, comprising:
- a conveyor (12) for conveying a fruit crop along a conveying plane (16) between an admission zone (14) and a discharge zone (16),
- a screen (32) extending in the conveying plane between the admission zone (14) and the discharge zone (16), the screen (32) having openings (66) for the passage of fruit from the conveying plane towards a zone (40) for receiving sorted fruit, that is disposed beneath the conveying plane, and
- an adjusting device (52) for adjusting the selectivity of the sorting table,
**characterised by**:
- at least one measuring device (50) for measuring one of a quantity of fruit and a fruit flow rate passing through the screen (32) over at least one reference portion (42) of the screen, the reference portion (42) being disposed between the fruit admission zone (14) and the discharge zone (16) and at a spacing from the fruit admission zone.

2. A sorting table according to claim 1 wherein the adjusting device (52) for adjusting the selectivity of the sorting table is a device acting on at least one parameter among:
- a conveying speed of the conveyor,
- a calibre of the screen,
- a feed rate of the conveyor, and
- an inclination of the conveyor with respect to the horizontal.

3. A sorting table according to one of claims 1 and 2 wherein the adjusting device (52) is dependent on the measuring device (50).

4. A sorting table according to one of the preceding claims wherein the measuring device (50) is an integrating measuring device.

5. A sorting table according to one of the preceding claims wherein the measuring device comprises at least one optical barrier (70) and an opening totaliser (74) of the optical barrier.

6. A sorting table according to claim 5 wherein the opening totaliser is a totaliser of a number of openings per unit of time.

7. A sorting table according to claim 5 wherein the opening totaliser is configured to establish a relationship between a duration of opening time of the optical barrier and a reference duration.

8. A sorting table according to claim 5 wherein the opening totaliser is configured to establish a relationship between a duration of opening time of the optical barrier and a duration of closing time of the optical barrier.

9. A sorting table according to one of claims 1 to 3 wherein the measuring device comprises a camera (76) and an image processing system (78) associated with the camera.

10. A sorting table according to one of claims 1 to 4 wherein the measuring device comprises a deflector (80) disposed in a fruit chute between the reference portion (42) of the screen and the zone (40) for receiving sorted fruit and a totaliser of impacts (82) on the deflector (80).

11. A sorting table according to one of claims 1 to 4 wherein the measuring device comprises a deflector (80) mounted pivotally in a fruit chute between the reference portion (42) of the screen and the zone for receiving sorted fruit, a return spring (86) for returning the deflector to a rest position, and a sensor (88) for sensing angular deflection of the deflector with respect to the rest position.

12. A sorting table according to one of claims 1 to 4 wherein the measuring device comprises a fruit receptacle (90) and a totaliser (94) for the mass of fruit in the receptacle.

13. A sorting table according to any one of the preceding claims wherein the adjusting device (52) acts on the conveying speed and wherein the adjusting device comprises one among:
- a controller for a power supply to an electric motor driving the conveyor,
- a controller for the flow rate of oil passing through a hydraulic motor driving the conveyor,
- a controller for a flow rate of fuel feeding a combustion engine driving the conveyor, and
- a controller for the transmission ratio of a transmission driving the conveyor.

14. A sorting table according to any one of the preceding claims wherein the conveyor (12) is a roller conveyor (28, 30).

15. A sorting table according to claim 14 wherein the roller conveyor comprises conveyor-sorter rollers (30) forming the screen (32).

16. A sorting table according to claim 15 wherein the adjusting device (50) comprises a slide (34) for adjusting a spacing between the sorter rollers.

17. A sorting table according to claim 3 wherein the adjusting device (50) is controlled:
- to reduce the conveying speed and/or to increase the calibre of the screen and/or reduce the inclination of the conveyor and/or increase the feed rate of the conveyor when one of the quantity of fruit and the flow rate of fruit crossing the reference portion of the screen is less than a low set point, and
- to increase the conveying speed and/or reduce the calibre of the screen and/or increase the inclination of the conveyor and/or reduce the feed rate of the conveyor when one of the quantity of fruit and the flow rate of fruit crossing the reference portion of the screen exceeds a high set point.

18. A sorting table according to any one of the preceding claims wherein the reference portion (42) of the screen (32) is of a length along a conveying axis (C) of between one hundredth and one quarter of a total length of the screen (32).

19. A sorting table according to any one of the preceding claims wherein the reference portion (42) is disposed at a spacing from an entry of the screen of between 75% and 90% of a total length of the screen (32).
